# EUROPÄISCHE PATENTSCHRIFT

(11) **EP 1 217 936 B1**
(45) Veröffentlichungstag und Bekanntmachung des Hinweises auf die Patenterteilung: **05.10.2005**
(21) Anmeldenummer: 00960622.9
(22) Anmeldetag: 07.09.2000
(51) Int. Cl.: A47L 15/42, D06F 39/08

(54) **WASSERFÜHRENDES HAUSHALTGERÄT**
WATER-BEARING DOMESTIC APPLIANCE
APPAREIL MENAGER A ECOULEMENT D'EAU

(30) Priorität: 24.09.1999 DE 19945925
(43) Veröffentlichungstag der Anmeldung: 03.07.2002
(73) Patentinhaber: BSH Bosch und Siemens Hausgeräte GmbH, 81739 München (DE)
(72) Erfinder: ROSENBAUER, Michael, 86756 Reimlingen (DE); REITER, Bruno, 73450 Neresheim-Kösingen (DE); HERING, Reinhard, 89438 Holzheim (DE); WEISSKOPF, Michael, 73441 Bopfingen (DE); SCHWEIER, Peter, 86735 Forheim (DE)
(86) Internationale Anmeldenummer: PCT/EP2000/008758
(87) Internationale Veröffentlichungsnummer: WO 2001/022862

(56) Entgegenhaltungen:
- DE-A- 4 341 232
- GB-A- 2 123 148

## Beschreibung

Die Erfindung betrifft ein wasserführendes Haushaltgerät mit einem Behälter für Flüssigkeit, der über ein in einer Flüssigkeitszuleitung angeordnetes Ventil befüllbar ist und in dem ein Füllstand der Flüssigkeit zur Überwachung mindestens eines Sicherheitsniveaus von einer Sicherheitsvorrichtung erfassbar ist.

Wasserführende Haushaltgeräte - beispielsweise Geschirrspülmaschinen - weisen bekanntermaßen eine Sicherheitsvorrichtung zur Überwachung eines Sicherheitsniveaus in einem mit Flüssigkeit gefüllten Behälter auf. Dazu erfolgt eine Erfassung des Füllstands der Flüssigkeit. Der Behälter wird über ein in einer Flüssigkeitszuleitung angeordnetes steuerbares Ventil gefüllt. So ist aus der Patentschrift DE-C2-42 20 718 ein wasserführendes Haushaltgerät bekannt, dessen Sicherheitsvorrichtung mehreren Behältern zugeordnete Niveaufühler aufweist. Diese Niveaufühler sind als untereinander angeordnete Schwimmer ausgebildet, die einen Schalter unabhängig voneinander durch Bewegung einer Schalterstange beaufschlagen können. Auf diese Weise erfolgt die Erfassung des Füllstands rein mechanisch, was einen erheblichen Aufwand an bewegbaren Bauteilen und damit ein erhöhtes Risiko von mechanischen Defekten bedeutet.

Ein wasserführendes Haushaltgerät ist auch aus der Patentschrift GB-2 123 148-A bekannt.

Es ist Aufgabe der vorliegenden Erfindung, ein wasserführendes Haushaltgerät der eingangs genannten Art zu verbessern.

Diese Aufgabe wird gemäß der Erfindung durch die Merkmale des Patentanspruchs 1 gelöst. Vorteilhafte Weiterbildungen der Erfindung sind in den Unteransprüchen angegeben.

Ausgehend von einem wasserführendes Haushaltgerät mit einem Behälter für Flüssigkeit, der über ein in einer Flüssigkeitszuleitung angeordnetes Ventil befüllbar ist und in dem ein Füllstand der Flüssigkeit zur Überwachung mindestens eines Sicherheitsniveaus von einer Sicherheitsvorrichtung erfassbar ist, sieht der Gegenstand der Erfindung vor, daß die Sicherheitsvorrichtung als ein optisches Lichtleitsystem zur Reflektion eines Lichtstrahls ausgebildet ist, durch das der Füllstand anhand einer Änderung des Reflektionsverhaltens an mindestens einer reflektierenden Stelle erfasst und zur Überwachung des Sicherheitsniveaus benutzt wird.

Die erfindungsgemäß als optisches Lichtleitsystem ausgebildete Sicherheitsvorrichtung bietet den Vorteil, daß auf bewegte mechanische Bauteile - wie z. B. Schwimmer, Niveauschalter, Schalthebel, Schaltstange usw. - verzichtet werden kann, so daß die Gefahr von mechanischen Defekten, die mit erheblichem Aufwand an Reparaturzeit und Kosten verbunden sind, auf ein Minimum reduziert bzw. ganz beseitigt wird. Darüber hinaus läßt sich die optische Sicherheitsvorrichtung leichter fertigen und in wasserführenden Haushaltgeräten einfacher als mechanische Vorrichtungen montieren. Der Gegenstand der Erfindung unterstützt durch das optische Lichtleitsystem vorteilhaft auch eine elektronische Auswertung der Erfassung und Überwachung eines oder mehrerer Sicherheitsniveaus.

Als günstig hat sich gemäß einer Weiterbildung der Erfindung erwiesen, daß die Erfassung des Füllstands zur Überwachung eines doppelten Sicherheitsniveaus gegen eine Überfüllung und eine Leerung des Behälters benutzt wird. Damit lassen sich durch dieselbe Sicherheitsvorrichtung - das optische Lichtleitsystem - zwei Sicherheitsniveaus gleichzeitig sicher und elegant überwachen.

Nach einer günstigen Variante der Erfindung wird die Erfassung des Füllstands zusätzlich zur Überwachung mindestens eines vorgebbaren Füllniveaus benutzt. Dadurch läßt sich auch ein individuelles Füllniveau sicher und elegant mit ein- und derselben Sicherheitsvorrichtung - dem optischen Lichtleitsystem - zusätzlich zu dem Sicherheitsniveau überwachen. Die getrennte Erfassung und Überwachung des doppelten Sicherheitsniveaus und eines Füllniveaus ist durch eine einzige Sicherheitsvorrichtung mit optischen Mitteln möglich.

Vorzugsweise weist das optische Lichtleitsystem einen Tauchstab sowie mindestens einen prismaförmigen Reflektionskörper zur Überwachung eines doppelten Sicherheitsniveaus auf. Durch den Reflektionskörper kann der Lichtstrahl besonders einfach in das optische Lichtleitsystem eingephast und anhand des Reflektionsverhaltens an einer oder mehreren Stellen unter Berücksichtigung der verschiedenen Brechungsindizes der im Behälter des Haushaltgeräts vorhandenen Flüssigkeit - vorzugsweise Wasser - und der Luft zur Erfassung des Füllstands für die Überwachung des Sicherheitsniveaus herangezogen werden.

Vorzugsweise ist in dem prismaförmigen Reflektionskörper ein Prismakörper angeordnet, von dem der Lichtstrahl in den Tauchstab und von dort zum Reflektionskörper zurück gelenkt wird. Damit läßt sich der Weg des Lichtstrahls zur Überwachung vor allem des doppelten Sicherheitsniveaus besonders ainfach und mit geringem Aufwand beeinflussen.

Gemäß einer bevorzugten Ausgestaltung der Erfindung weist das optische Lichtleitsystem einen prismaförmigen Reflektionskörper zur Überwachung des Füllniveaus auf. Damit können vor allem mehrere Reflektionskörper zu unterschiedlichen Überwachungszwekken vorteilhaft in ein- und demselben Lichtleitsystem angeordnet sein. Zur Ausbildung einer möglichst kompakten Sicherheitsvorrichtung ist jeder prismaförmige Reflektionskörper mit dem Tauchstab fest verbunden.

Besonders günstig ist es, wenn an jedem prismaförmigen Reflektionskörper ein optischer Sensor zum Einphasen des Lichtstrahls in das Lichtleitsystem und zum Ausphasen des Lichtstrahls aus dem Lichtleitsystem angebracht ist. Damit erfolgen das Initiieren und Auswerten der Überwachungsfunktion für Sicherheitsniveau(s) und Füllniveau für die Reflektionskörper vollständig getrennt voneinander. Eine gegenseitige Beeinflussung scheidet damit so gut wie aus.

Das optische Lichtleitsystem ist nach einem vorteilhaften weiteren Merkmal mit einer elektronischen Auswerteeinrichtung - vorzugsweise prozessorgesteuert - gekoppelt, die bei Empfang zumindest eines Überwachungssignals vom Lichtleitsystem mindestens eine Sicherheitsmaßnahme initiiert. Das Auswerten eintreffender Überwachungssignale - z. B. durch einen Mikroprozessor - von einem optischen System erlaubt eine intelligente direkte Reaktion des Haushaltgeräts auf mögliche Probleme der Niveaus. Meist besitzen höherwertige Haushaltgeräte ohnehin eine Prozessorsteuerung, so daß für obige Methode nicht einmal eine zusätzliche Einrichtung notwendig sondern lediglich eine softwaretechnische Anpassung der bereits existierenden Prozessorsteuerung durchzuführen ist.

Von der Auswerteeinrichtung bevorzugte Optionen von Sicherheitsmaßnahmen umfassen das Abschalten des Ventils und/oder das Einschalten einer Laugenpumpe zum Abpumpen von Flüssigkeit aus dem Behälter, oder das Abschalten des Hauptschalters des Haushaltgeräts.

Die Erfindung wird anhand eines in Figuren dargestellten Ausführungsbeispiels näher erläutert. Im einzelnen zeigen:
- Fig 1: ein Prinzipschaubild der erfindungsgemäß ausgebildeten Sicherheitsvorrichtung zur Überwachung von Sicherheitsniveaus und Füllniveau, sowie
- Fig 2: ein Funktionsschaltbild mit Einrichtungen zur Durchführung der Überwachung der Niveaus bei Verwendung des optischen Lichtleitsystems als Sicherheitsvorrichtung.

Die Fig. 1 zeigt in einem Prinzipschaubild eine Sicherheitsvorrichtung 1, die in einem nicht dargestellten wasserführenden Haushaltgerät - z. B. einer Geschirrspülmaschine - angeordnet ist. Die Geschirrspülmaschine weist einen Behälter für Flüssigkeit - vorzugsweise Wasser - auf, der als Spülbehälter üblicherweise über ein in einer Flüssigkeitszuleitung befindliches steuerbares Ventil befüllbar ist, siehe z. B. die Anordnung gemäß der DE 42 20 718 C2. Dabei strömt die Flüssigkeit bei geöffnetem Füllventil aus der Flüssigkeitszuleitung in den Behälter ein. Die Sicherheitsvorrichtung 1 gemäß der Erfindung ermöglicht mit optischen Mitteln die Überwachung eines Sicherheitsniveaus, das die Überfüllung des Behälters mit der Flüssigkeit vermeidet, und vorzugsweise zusätzlich eines zweiten Sicherheitsniveaus, das die Leerung des Behälters - z. B. durch ein Leck am Boden des Behälters - verhindert. Neben der Überwachung des doppelten Sicherheitsniveaus bewirkt die Sicherheitsvorrichtung 1 auch die Erfassung des Füllstands zusätzlich zur Überwachung mindestens eines vorgebbaren Füllniveaus.

Die Sicherheitsvorrichtung 1 ist gemäß dem Gegenstand der Erfindung als optisches Lichtleitsystem - bevorzugt aus durchlässigem Material wie z. B. Kunststoff oder Plexiglas - ausgebildet. Sie weist einen vorzugsweise am Boden spitz zulaufenden Tauchstab 2 in Zylinderform sowie einen prismaförmigen Reflektionskörper 3 zur Überwachung des doppelten Sicherheitsniveaus und einen prismaförmigen Reflektionskörper 4 zur Überwachung eines vorgebbaren Füllniveaus auf. Beide Reflektionskörper 3, 4 sind mit dem Tauchstab 2 fest verbunden und im vorliegenden Beispiel untereinander angeordnet. Der eine prismaförmige Reflektionskörper 3 sitzt am oberen Ende des Tauchstabs 2, während der andere prismaförmige Reflektionskörper 4 sich in einem geringen Abstand parallel darunter befindet.

Durch die tauchstabartige Form kann die Sicherheitsvorrichtung 1 in die Flüssigkeit des Spülbehälters beispielsweise wie ein üblicher Füllanzeigestift in vertikaler Richtung eingetaucht werden. Dabei ist das Lichtleitsystem an mehreren Kontaktstellen mit dem Behälter verbunden, beispielsweise durch die Spitze des Tauchstabs 2 am Behälterboden sowie durch die dreiecksförmigen Enden der Reflektionskörper 3, 4 an einer Behälterwand.

Zur Überwachung des doppelten Sicherheitsniveaus wird ein Lichtstrahl 5 - bevorzugt ein Infrarotstrahl - dem Reflektionskörper 3 zugeführt und durch die Prismaform an mehreren Stellen 7, 8 derart reflektiert, daß er auf einen im Reflektionskörper 3 angeordneten Prismakörper 3' trifft, von dem der eintreffende Lichtstrahl in den Tauchstab 2 gelenkt wird. Dieser umgelenkte Lichtstrahl verläuft in vertikaler Richtung zum Boden des Tauchstabs 2, wird dort an Stellen 9, 10 reflektiert und zum Prismakörper 3' zurück gelenkt. Der Prismakörper 3' lenkt dann den reflektierten Lichtstrahl 5' derart weiter, daß er den Reflektionskörper 3 in der entgegengesetzten Richtung des zugeführten Lichtstrahls 5 wieder verläßt. Zum Einphasen des Lichtstrahls 5 in das Lichtleitsystem und zum Ausphasen des reflektierten Lichtstrahls 5' aus dem Lichtleitsystem ist an dem prismaförmigen Reflektionskörper 3 - vorzugsweise an seiner Rückseite - ein optischer Sensor 13 angebracht. Der optische Sensor 13 besteht beispielsweise aus einer Fotodiode zum Senden des Lichtstrahls 5 und aus einem Fototransistor zum Empfangen des Lichtstrahls 5'. Die Ein- und Ausphasung des Infrarotstrahls erfolgt zumindest annähernd in horizontaler Richtung.

Unter Berücksichtigung der unterschiedlichen Brechungsindizes von Luft und Wasser basiert die Erfassung des Füllstands auf der Reflektion des zugeführten Lichtstrahls 5 im optischen Lichtleitsystem. Bei dessen Kontakt mit dem Wasser an einer der reflektierenden Stellen 7, 8 ändert sich das Reflektionsverhalten im Reflektionskörper 3 und der Lichtstrahl wird beispielsweise unterbrochen. Damit überwacht der obere Reflektionskörper 3, der etwa in Höhe des im Behälter maximal erlaubten Füllstands angeordnet ist, das Sicherheitsniveau gegen Überfüllung. Eine mit dem Lichtleitsystem gekoppelte elektronische Auswerteeinrichtung - siehe Fig. 2 mit Beschreibung - empfängt ein vom Sensor 13 ausgelöstes Überwachungssignal und wertet es aus. Ist der Lichtstrahl unterbrochen worden, erkennt die Auswerteeinrichtung den Fehler und veranlaßt zumindest eine Sicherheitsmaßnahme, die das Überfüllen des Behälters sicher verhindert.

In entsprechender Art und Weise überwacht der obere Reflektionskörper 3 das Sicherheitsniveau zusätzlich gegen Leerung - beispielsweise wegen Leckage des Behälters am Boden - indem auf Grund der unterschiedlichen Brechungsindizes von Luft und Wasser sich das Reflektionsverhalten an einer der reflektierenden Stellen 9, 10 am Boden des Tauchstabs 2 ändert und der Lichtstrahl wiederum unterbrochen wird. Die Änderung des Reflektionsverhaltens führt im Sensor 13 zum Auslösen eines Überwachungssignals, das der elektronischen Auswerteeinrichtung zur Auswertung übermittelt wird.

Zur zusätzlichen Überwachung eines bestimmten Füllniveaus wird ein Lichtstrahl 6 - ebenfalls bevorzugt ein Infrarotstrahl - dem Reflektionskörper 4 zugeführt und durch die Prismaform an mehreren Stellen 11, 12 derart reflektiert, daß er den Reflektionskörper 4 in der entgegengesetzten Richtung des zugeführten Lichtstrahls 6 wieder verläßt. Zum Einphasen des Lichtstrahls 6 in das Lichtleitsystem und zum Ausphasen des reflektierten Lichtstrahls 6' aus dem Lichtleitsystem ist an dem prismaförmigen Reflektionskörper 4 - vorzugsweise an seiner Rückseite - ebenfalls ein optischer Sensor 14 angebracht. Der optische Sensor 14 weist beispielsweise eine Fotodiode zum Senden des Lichtstrahls 6 und einen Fototransistor zum Empfangen des Lichtstrahls 6' auf. Die Ein- und Ausphasung des Infrarotstrahls erfolgt zumindest annähernd in horizontaler Richtung. Die Erfassung des Füllstands und des einzelnen zu überwachenden Füllniveaus basiert wiederum auf dem Prinzip der Reflektion des zugeführten Lichtstrahls 6 im optischen Lichtleitsystem unter Berücksichtigung der Brechungsindizes von Wasser und Luft. Bei einem Kontakt des Reflektionskörpers 4 mit dem Wasser an einer der reflektierenden Stellen 11, 12 ändert sich das Reflektionsverhalten im Reflektionskörper 4 und der Infrarotstrahl wird unterbrochen. Damit überwacht der untere Reflektionskörper 4, der etwa in Höhe des im Behälter zu überwachenden Füllstands an dem Tauchstab 2 angeordnet ist, das individuelle Füllniveau. Die mit dem Lichtleitsystem gekoppelte elektronische Auswerteeinrichtung empfängt bei Unterbrechen des Lichtstrahls ein vom Sensor 14 ausgelöstes Überwachungssignal und wertet es aus. Erkennt die Auswerteeinrichtung das Erreichen des gewünschten Füllniveaus, veranlaßt sie zumindest eine Sicherheitsmaßnahme, die das weitere Füllen des Behälters vermeidet. Das doppelte Sicherheitsniveau und das vorgebbare Füllniveau können durch ein- und dieselbe Sicherheitsvorrichtung, die erfindungsgemäß ein optisches Lichtleitsystem ist, vorteilhaft getrennt voneinander überwacht werden. Mechanische Bauteile und die damit verbundenen Defekte entfallen.

Fig. 2 zeigt ein prinzipielles Funktionsschaltbild mit Einrichtungen zur Durchführung der Überwachung der Sicherheitsniveaus und ggf. des Füllniveaus bei Verwendung des optischen Lichtleitsystems gemäß Fig. 1 als Sicherheitsvorrichtung in dem wasserführenden Haushaltgerät. Die Einrichtungen umfassen einen Funktionsgenerator FG, einen elektronischen Sensor SS, eine Auswerteeinrichtung AU und einen Mikroprozessor PU, der Steuersignale für Bauteile des Haushaltgeräts - im vorliegenden Beispiel des Geschirrspülers - wie Ventil V zum Befüllen des Spülbehälters, Laugenpumpe U zum Abpumpen der Flüssigkeit aus dem Behälter und einen Hauptschalter H zum Ein- und Ausschalten des Haushaltgeräts. Vom Funktionsgenerator FG wird ein getaktetes Eingangssignal erzeugt und dem nachgeschalteten Sensor SS zugeführt, der gemäß den Ausführungen zu Fig. 1 eingangsseitig eine Fotodiode und ausgangsseitig einen Fototransistor aufweist. Empfängt die dem Sensor SS nachgeschaltete Auswerteeinrichtung AU vom Fototransistor ein Signal, das dem eingephasten Eingangssignal entspricht, erkennt sie, daß keine Veränderung des Reflektionsverhaltens in dem Lichtleitsystem vorliegt und somit kein Überwachungssignal erzeugt wurde. Auswerteeinrichtung AU und Funktionsgenerator FG bilden vorzugsweise gemeinsam eine elektronische Schaltung zur Niveauüberwachung. Liefert jedoch der Sensor SS ein vom Eingangssignal abweichendes Signal, fasst die Auswerteeinrichtung AU dieses Signal als Überwachungssignal auf und erzeugt ein Steuersignal für den Mikroprozessor PU zum Auslösen mindestens einer Sicherheitsmaßnahme. Das doppelte Sicherheitsniveau wird über den einen elektronischen Sensor am Reflektionskörper des optischen Lichtleitsystems, der ein entsprechendes Ausgangssignal bereitstellt, überprüft, während zur Überprüfung des Füllniveaus der elektronische Sensor an dem anderen Reflektionskörper des optischen Lichtleitsystems ein entsprechendes Ausgangssignal zur Auswertung und Reaktion zur Verfügung stellt. Bevorzugte Sicherheitsmaßnahme bei Erkennen des einen oder anderen Sicherheitsniveaus bestehen darin, daß der Mikroprozessor PU bei Vorliegen des entsprechenden Steuersignals das Ventil V schließen läßt, um ein weiteres Befüllen des Spülbehälters zu stoppen und damit der Überfüllung entgegenzuwirken, oder den Hauptschalter H auszuschalten, um das weitere Befüllen zu vermeiden und damit den Defekt eines Bauteils - z. B. Leckage des Bodenbehälters - anzuzeigen. Eine Sicherheitsmaßnahme bei Erkennen des Füllniveaus besteht in dem Einschalten der Laugenpumpe U, die Flüssigkeit aus dem Behälter absaugt.

Für den Fall, daß man mehrere Füllniveaus erfassen und überwachen möchte, können mehrere optische Lichtleitsysteme aus Tauchstäben mit zugehörigen Reflektionskörpern im Behälter angeordnet sein. Die elektronische Auswertung erfolgt in gleicher Art und Weise wie oben anhand des Funktionsschaltbildes beschrieben.

## Patentansprüche

1. Wasserführendes Haushaltsgerät mit einem Behälter für Flüssigkeit, der über ein in einer Flüssigkeitszuleitung angeordnetes Ventil befüllbar ist und in dem ein Füllstand der Flüssigkeit zur Überwachung mindestens eines Sicherheitsniveaus von einer Sicherheitsvorrichtung (1) erfassbar ist, wobei die Sicherheitsvorrichtung (1) als ein optisches Lichtleitsystem zur Reflektion eines Lichtstrahls (5) ausgebildet ist, durch das der Füllstand anhand einer Änderung des Reflektionsverhaltens an mindestens einer reflektierenden Stelle (7, 8) erfasst und zur Überwachung des Sicherheitsniveaus benutzt wirt, **dadurch gekennzeichnet, dass** die Erfassung des Füllstands zur Überwachung eines doppelten Sicherheitsniveaus gegen eine Überfüllung und eine Leerung des Behälters benutzt wird.

2. Wasserführendes Haushaltsgerät nach Anspruch 1, **dadurch gekennzeichnet, dass** die Erfassung des Füllstandes zusätzlich zur Überwachung mindestens eines vorgebbaren Füllniveaus benutzt wird.

3. Wasserführendes Haushaltsgerät nach Anspruch 1 oder 2, **dadurch gekennzeichnet, dass** das optische Lichtleitsystem eines Tauchstab (2) sowie mindestens einen prismaförmigen Reflektionskörper (3, 4) zur Überwachung eines doppelten Sicherheitsniveaus aufweist.

4. Wasserführendes Haushaltsgerät nach Anspruch 3, **dadurch gekennzeichnet, dass** in den prismaförmigen Reflektionskörper (3) ein Prismakörper (3') angeordnet ist, von dem der Lichtstrahl (5) in den Tauchstab (2) und von dort zum Reflektionskörper (3) zurück gelenkt wird.

5. Wasserführendes Haushaltsgerät nach Anspruch 3 oder 4, **dadurch gekennzeichnet, dass** das optische Lichtleitsystem einen prismaförmigen Reflektionskörper (4) zur Überwachung des Füllniveaus aufweist.

6. Wasserführendes Haushaltsgerät nach einem der Ansprüche 3 bis 5, **dadurch gekennzeichnet, dass** jeder prismaförmige Reflektionskörper (3, 4) mit dem Tauchstab (2) fest verbunden ist.

7. Wasserführendes Haushaltsgerät nach eine der Ansprüche 3 bis 6, **dadurch gekennzeichnet, dass** an jedem prismaförmigen Reflektionskörper (3, 4) ein optischer Sensor (13, 14) zum Einphasen des Lichtstrahls (5, 6) in das Lichtleitsystem und zum Ausphasen des Lichtstrahls (5', 6') aus dem Lichtleitsystem angebracht ist.

8. Wasserführendes Haushaltsgerät nach einem der vorhergehenden Ansprüche, **dadurch gekennzeichnet, dass** das Lichtleitsystem mit einer elektronischen Auswerteeinrichtung (AU) gekoppelt ist, die bei Empfang zumindest eines Überwachungssignals vom Lichtleitsystem mindestens eine Sicherheitsmaßnahme initiiert.

9. Wasserführendes Haushaltsgerät nach Anspruch 8, **dadurch gekennzeichnet, dass** die Sicherheitsmaßnahme aus dem Abschalten des Ventils (V) besteht.

10. Wasserführendes Haushaltsgerät nach Anspruch 8 oder 9, **dadurch gekennzeichnet, dass** die Sicherheitsmaßnahme aus dem Abschalten einer Laugenpumpe (U), die zum Absaugen von Flüssigkeit aus dem Behälter dient, besteht.

11. Wasserführendes Haushaltsgerät nach Anspruch 8, **dadurch gekennzeichnet, dass** die Sicherheitsmaßnahme aus dem Abschalten des Hauptschalters (H) des Haushaltsgeräts besteht).

12. Wasserführendes Haushaltsgerät nach einem der vorhergehenden Ansprüche, **dadurch gekennzeichnet, dass** das Lichtleitsystem aus durchlässigem Material hergestellt ist.

13. Wasserführendes Haushaltsgerät nach einem der vorhergehenden Ansprüche, **dadurch gekennzeichnet, dass** das Lichtleitsystem an mehreren Kontaktstellen mit dem Behälter verbunden ist.

## Claims

1. Water-conducting domestic appliance with a container for liquid, which can be filled by way of a valve arranged in a liquid feed duct and in which a filling state of the liquid is detectable by a safety device (1) for monitoring at least one safety level, wherein the safety device (1) is constructed as an optical waveguide system for reflection of a light beam (5), by which the filling state is detected by way of change in the reflection behaviour at at least one reflective location (7, 8) and used for monitoring the safety level, **characterised in that** the detection of the filling state is used for monitoring a double safety level relative to an overflowing and an emptying of the container.

2. Water-conducting domestic appliance according to claim 1, **characterised in that** the detection of the filling state is additionally utilised for monitoring at least one predeterminable filling level.

3. Water-conducting domestic appliance according to claim 1 or 2, **characterised in that** the optical waveguide system comprises an immersion rod (2) as well as at least one prismatic reflection body (3, 4) for monitoring a double safety level.

4. Water-conducting domestic appliance according to claim 3, **characterised in that** a prismatic body (3'), by which the light beam (5) is guided into the immersion rod (2) and from there back to the reflection body (3), is arranged in the prismatic reflection body (3).

5. Water-conducting domestic appliance according to claim 3 or 4, **characterised in that** the optical waveguide system comprises a prismatic reflection body (4) for monitoring the filling level.

6. Water-conducting domestic appliance according to one of claims 3 to 5, **characterised in that** each prismatic reflection body (3, 4) is fixedly connected with the immersion rod (2).

7. Water-conducting domestic appliance according to one of claims 3 to 6, **characterised in that** an optical sensor (13, 14) for phasing the light beam (5, 6) into the waveguide system and for phasing the light beam (5', 6') out of the waveguide system is mounted at each prismatic reflection body (3, 4).

8. Water-conducting domestic appliance according to one of the preceding claims, **characterised in that** the waveguide system is coupled with an electronic evaluating device (AU) which on reception of at least one monitoring signal from the waveguide system initiates at least one safety measure.

9. Water-conducting domestic appliance according to claim 8, **characterised in that** the safety measure consists of switching off the valve (V).

10. Water-conducting domestic appliance according to claim 8 or 9, **characterised in that** the safety measure consists of switching off a solution pump (U) serving for sucking liquid out of the container.

11. Water-conducting domestic appliance according to claim 8, **characterised in that** the safety measure consists of switching off the main switch (H) of the domestic appliance.

12. Water-conducting domestic appliance according to one of the preceding claims, **characterised in that** the waveguide system consists of transparent material.

13. Water-conducting domestic appliance according to one of the preceding claims, **characterised in that** the waveguide system is connected with the container at several contact points.

## Revendications

1. Appareil ménager à écoulement d'eau avec un réservoir pour liquide qui peut être rempli par l'intermédiaire d'une soupape disposée dans une conduite d'alimentation de liquide et dans lequel un état de remplissage du liquide pour surveiller au moins un niveau de sécurité peut être détecté par un dispositif de sécurité (1), le dispositif de sécurité (1) étant conçu comme un système optique de guidage de lumière pour la réflexion d'un rayon lumineux (5), par lequel l'état de remplissage est détecté à l'aide d'une modification du comportement de réflexion sur au moins un endroit réfléchissant (7, 8) et est utilisé pour surveiller le niveau de sécurité, **caractérisé en ce que** la détection du niveau de remplissage pour surveiller un niveau de sécurité double est utilisée pour parer à un remplissage excessif et à un vidage du récipient.

2. Appareil ménager à écoulement d'eau selon la revendication 1, **caractérisé en ce que** la détection de l'état de remplissage est utilisée en plus de la surveillance d'au moins un niveau de remplissage pouvant être prédéterminé.

3. Appareil ménager à écoulement d'eau selon la revendication 1 ou 2, **caractérisé en ce que** le système optique de guidage de lumière présente au moins une tige d'immersion (2) ainsi qu'au moins un corps de réflexion en forme de prisme (3, 4) pour surveiller un niveau de sécurité double.

4. Appareil ménager à écoulement d'eau selon la revendication 3, **caractérisé en ce qu'**un corps prismatique (3') est disposé dans le corps de réflexion en forme de prisme (3), dont le rayon lumineux (5) est redirigé dans la tige d'immersion (2) et de là vers le corps de réflexion (3).

5. Appareil ménager à écoulement d'eau selon la revendication 3 ou 4, **caractérisé en ce que** le système optique de guidage de lumière présente un corps de réflexion en forme de prisme (4) pour surveiller le niveau de remplissage.

6. Appareil ménager à écoulement d'eau selon l'une des revendications 3 à 5, **caractérisé en ce que** chaque corps de réflexion en forme de prisme (3, 4) est relié fixement à la tige d'immersion (2).

7. Appareil ménager à écoulement d'eau selon l'une des revendications 3 à 6, **caractérisé en ce que** sur chaque corps de réflexion en forme de prisme (3, 4) est agencé un capteur optique (13, 14) pour introduire le rayon lumineux (5, 6) dans le système de guidage de lumière et pour extraire le rayon lumineux (5', 6') du système de guidage de lumière.

8. Appareil ménager à écoulement d'eau selon l'une des revendications précédentes, **caractérisé en ce que** le système de guidage de lumière est couplé à un dispositif d'évaluation électronique (AU) qui initiatise au moins une mesure de sécurité lors de la réception d'au moins un signal de surveillance du système de guidage de lumière.

9. Appareil ménager à écoulement d'eau selon la revendication 8, **caractérisé en ce que** la mesure de sécurité consiste à débrancher la soupape (V).

10. Appareil ménager à écoulement d'eau selon la revendication 8 ou 9, **caractérisé en ce que** la mesure de sécurité consiste à débrancher une pompe à lessive (U) qui sert à aspirer du liquide dans le récipient.

11. Appareil ménager à écoulement d'eau selon la revendication 8, **caractérisé en ce que** la mesure de sécurité consiste à débrancher l'interrupteur principal (H) de l'appareil ménager.

12. Appareil ménager à écoulement d'eau selon l'une des revendications précédentes, **caractérisé en ce que** le système de guidage de lumière est fabriqué dans un matériau transparent.

13. Appareil ménager selon l'une des revendications précédentes, **caractérisé en ce que** le système de guidage de lumière est relié au réservoir sur plusieurs points de contact.
